# FASCICULE DE BREVET EUROPEEN

(11) **EP 3 438 584 B1**
(45) Date de publication et mention de la délivrance du brevet: **11.03.2020**
(21) Numéro de dépôt: 18186654.2
(22) Date de dépôt: 31.07.2018
(51) Int. Cl.: F25J 3/04

(54) **PROCÉDÉ ET APPAREIL DE SÉPARATION D'AIR PAR DISTILLATION CRYOGÉNIQUE**
VERFAHREN UND GERÄT ZUR TRENNUNG VON LUFT DURCH KRYOGENE DESTILLATION
METHOD AND DEVICE FOR AIR SEPARATION BY CRYOGENIC DISTILLING

(30) Priorité: 03.08.2017 FR 1757497; 03.08.2017 FR 1757493; 03.08.2017 FR 1757495; 03.08.2017 FR 1757498
(43) Date de publication de la demande: 06.02.2019
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: CAVAGNE, Patrice, 94170 LE PERREUX SUR MARNE (FR); DOS SANTOS, Bénédicte, 77410 ANNET SUR MARNE (FR); LEMAIRE, Yann-Pierrick, 92160 ANTONY (FR)
(74) Mandataire: Mercey, Fiona Susan

(56) Documents cités:
- EP-A1- 2 482 016
- WO-A2-2015/082860
- CN-Y- 201 173 660
- DE-A1-102013 002 094
- FR-A1- 2 851 330
- GB-A- 1 500 610

## Description

La présente invention est relative à un procédé et à un appareil de séparation d'air par distillation cryogénique.

L'invention est relative à un appareil de séparation d'air par distillation cryogénique, en particulier à un appareil utilisant un échangeur de chaleur pour refroidir tout l'air destiné à la distillation. L'appareil est tenu en froid au moins partiellement par une ou deux turbines, dont au moins une est éventuellement couplée à un compresseur. Un compresseur d'air a une température d'entrée qui est une température intermédiaire de l'échangeur de chaleur, inférieure à 0°C, voire inférieure à -50°C. Il reçoit de l'air d'un niveau intermédiaire de l'échangeur de chaleur. Un autre compresseur d'air peut avoir une température d'entrée supérieure à 0°C.

L'usage d'un tel compresseur ayant une température d'entrée inférieure à 0°C, connu sous le nom « compresseur froid », car ayant une température d'entrée très froide, pose des problèmes. Au moment du démarrage l'air chauffé dans le compresseur froid peut se trouver à une température supérieure à celles supportées par l'échangeur de chaleur.

Il est connu de FR-A-2851330, qui décrit un procédé selon le préambule de la revendication 1, de relier la sortie d'un compresseur froide à l'entrée d'une turbine par des conduites en parallèle, une passant pas l'échangeur de chaleur principal de l'appareil de séparation d'air et l'autre n'y passant pas. Ainsi lors du démarrage des machines, il est préconisé d'envoyer l'air comprimé dans le compresseur froid à la turbine sans passer par l'échangeur de chaleur, afin d'éviter d'y envoyer de l'air trop chaud. Dans ce procédé, il existe un risque que l'air chaud du compresseur 5 passe via la vanne V1 vers l'échangeur, ce qui pourrait endommager l'échangeur.

Il est connu de fournir aux moins une partie des frigories nécessaires à la séparation d'air par détente d'air en une turbine ou deux turbines connectées en parallèle, alimentée(s) par de l'air provenant d'un compresseur ou d'un surpresseur.

L'air détendu est envoyé à une colonne moyenne pression d'une double colonne de distillation et séparé pour former au moins un produit enrichi en oxygène ou en azote.

La présente invention peut permettre de réduire le coût de l'installation, de faciliter le redémarrage et le calcul des pressions requises pour l'installation.

Un clapet de retenue, aussi appelé clapet de non-retour, est une vanne qui permet aux fluides de s'écouler vers l'aval, mais qui se ferme automatiquement pour bloquer tout fluide qui remonterait en amont.

Dans le contexte d'un appareil comprenant un surpresseur froid d'air pris à un niveau intermédiaire de l'échangeur de chaleur, il est proposé de rajouter une conduite supplémentaire afin d'envoyer ponctuellement au moins une partie, voire tout l'air du surpresseur froid à l'entrée d'au moins une turbine de détente d'air sans passer par l'échangeur.

Dans ce cas, il est nécessaire de définir la pression à supporter par l'échangeur de chaleur en fonction de la pression d'équilibrage de la vanne en sortie du surpresseur froid envoyant l'air vers la turbine. Cette pression étant supérieure à celle d'entrée de turbine pour un appareil sans cette conduite supplémentaire. Ceci pourrait imposer un changement d'ondes et donc un surcoût sur l'échangeur.

Afin de réduire le prix de l'échangeur, l'invention propose de disposer un clapet de retenue sur la conduite alimentant les deux turbines en air provenant d'un point intermédiaire de l'échangeur de chaleur principal. Ce clapet est disposé de sorte que l'air arrivant du surpresseur froid depuis la conduite supplémentaire est empêché d'arriver dans l'échangeur de chaleur. Le clapet se ferme automatiquement pour empêcher de l'air de couler vers l'échangeur. En fonctionnement normal, elle laisse passer l'air de l'échangeur vers la ou les turbines de détente.

Selon un objet de l'invention, il est prévu un procédé de séparation d'air par distillation cryogénique dans lequel :
i) de l'air comprimé et épuré est refroidi dans un échangeur de chaleur, une première partie de l'air est comprimée à une température intermédiaire de l'échangeur de chaleur dans un compresseur et renvoyée à l'échangeur de chaleur où il se refroidit, la première partie de l'air se trouve liquéfiée et est envoyée à au moins une première colonne d'une double colonne, la double colonne comprenant la première colonne et une deuxième colonne, la deuxième colonne fonctionnant à plus basse pression que la première colonne,
ii) des liquides enrichis en oxygène et en azote sont envoyés de la première colonne vers la deuxième colonne, un fluide enrichi en oxygène est soutiré en cuve de la deuxième colonne et un fluide enrichi en azote est soutiré de la tête de la deuxième colonne et se réchauffe dans l'échangeur de chaleur,
iii) une deuxième partie de l'air sort de l'échangeur de chaleur à une température intermédiaire de celui-ci et éventuellement est ensuite divisée en une première et une deuxième fractions à un point de division, la deuxième partie de l'air ou au moins une partie de la première fraction est détendue dans une première turbine et envoyée à la première colonne, éventuellement au moins une partie de la deuxième fraction est détendue dans une deuxième turbine et envoyée à la première colonne, et
iv) le refoulement du compresseur est relié à l'entrée de la turbine ou d'au moins une des première et deuxième turbines à travers une conduite et un point d'arrivée qui permet d'envoyer de l'air du compresseur à la turbine ou une des turbines sans passer par l'échangeur de chaleur,
caractérisé en ce que la deuxième partie de l'air est envoyée à un clapet de retenue en aval de l'échangeur de chaleur et éventuellement en amont du point de division pour le cas avec deux turbines, le clapet servant à empêcher l'air de passer dans le sens contraire de celui de l'opération normale et d'arriver depuis le point d'arrivée dans l'échangeur, étant disposé sur une conduite entre le point d'arrivée et l'échangeur.

Les termes « en aval » et « en amont » dans cette revendication font référence au sens d'écoulement de l'air en opération normale du procédé.

Selon d'autres aspects facultatifs :
- pendant le démarrage, on envoie de l'air du compresseur à la turbine ou une des turbines en passant par le point d'arrivée mais sans passer par l'échangeur de chaleur, l'air étant refoulé par le clapet de retenue.
- l'au moins une partie de la deuxième fraction est détendue dans la deuxième turbine et envoyée à la première colonne, l'au moins une partie de la première fraction détendue dans la première turbine et l'au moins une partie de la deuxième fraction détendue dans la deuxième turbine sont mélangées à un point de mélange et ensuite envoyées comme un seul débit à la première colonne.
- une partie de la première et/ou de la deuxième fraction n'est pas détendue dans une turbine mais dans une vanne et ensuite est envoyée au système de colonnes.
- pendant le démarrage et/ou une marche de débit réduit dans la colonne et/ou la dépressurisation, une partie de la première et/ou de la deuxième fraction n'est pas détendue dans une turbine mais dans une vanne et ensuite est envoyée au système de colonnes.
- une partie de la deuxième partie de l'air n'est pas détendue dans la turbine mais dans une vanne et ensuite est envoyée au système de colonnes.
- pendant le démarrage et/ou une marche de débit réduit dans la colonne et/ou la dépressurisation, une partie de la deuxième partie de l'air n'est pas détendue dans la turbine mais dans une vanne et ensuite est envoyée au système de colonnes.
- la partie de la première et/ou deuxième fraction détendue dans la vanne est mélangée avec le seul débit envoyé à la première colonne en aval du point de mélange.
- de l'air est refroidi dans l'échangeur de chaleur jusqu'à une température intermédiaire de celle-ci, comprimé dans le compresseur et renvoyé à l'échangeur de chaleur, le compresseur étant entrainé par la première ou la deuxième turbine.
- la température d'entrée du compresseur est inférieure à 0°C, voire inférieure à -50°C.

Selon un autre objet de l'invention, il est prévu un appareil de séparation d'air par distillation cryogénique comprenant un échangeur de chaleur, une double colonne de séparation comprenant une première colonne et une deuxième colonne, la deuxième colonne fonctionnant à plus basse pression que la première colonne, des moyens pour envoyer de l'air comprimé et épuré se refroidir dans l'échangeur de chaleur, un compresseur, des moyens pour soutirer une première partie de l'air à une température intermédiaire à un point intermédiaire de l'échangeur de chaleur et pour l'envoyer au compresseur, des moyens pour renvoyer de l'air comprimé dans le compresseur dans l'échangeur de chaleur où il se refroidit, des moyens pour envoyer de l'air liquéfiée à au moins la première colonne, des moyens pour envoyer des liquides enrichis en oxygène et en azote de la première colonne vers la deuxième colonne, des moyens pour soutirer un fluide enrichi en oxygène en cuve de la deuxième colonne, des moyens pour soutirer un fluide enrichi en azote de la tête de la deuxième colonne et des moyens pour envoyer le fluide enrichi en azote se réchauffer dans l'échangeur de chaleur, une conduite de soutirage pour sortir une deuxième partie de l'air de l'échangeur de chaleur à une température intermédiaire de celui-ci et à un point intermédiaire de l'échangeur de chaleur, éventuellement des moyens pour diviser la deuxième partie en une première et une deuxième fractions à un point de division, une première turbine et éventuellement une deuxième turbine, des moyens pour envoyer la deuxième partie de l'air ou au moins une partie de la première fraction se détendre dans la première turbine et ensuite à la première colonne, éventuellement des moyens pour envoyer au moins une partie de la deuxième fraction se détendre dans la deuxième turbine et ensuite à la première colonne et des moyens pour envoyer de l'air du refoulement du compresseur à une entrée de la turbine ou d'une des turbines sans passer par l'échangeur de chaleur, ces moyens étant reliés à un point d'arrivée (A) caractérisé en ce qu'il comprend un clapet de retenue disposé sur la conduite de soutirage en aval de l'échangeur de chaleur et éventuellement en amont du point de division, le clapet étant disposé sur une conduite entre le point d'arrivée et l'échangeur et étant capable d'empêcher l'arrivée d'air depuis le point d'arrivée vers l'échangeur.

Les termes « en aval » et « en amont » dans cette revendication font référence au sens d'écoulement de l'air en opération normale de l'appareil.

Selon d'autres aspects facultatifs :
- l'appareil comprend des moyens pour mélanger l'au moins une partie de la première fraction détendue dans la première turbine et l'au moins une partie de la deuxième fraction détendue dans la deuxième turbine à un point de mélange et des moyens pour les envoyer comme un seul débit à la première colonne.
- l'appareil comprend une vanne de détente reliée au clapet de retenue à travers le point de division et reliée au système de colonnes, de sorte que de l'air puisse passer du clapet au système de colonnes sans passer par une turbine.
- dans le cas où l'appareil comprend deux turbines, les moyens pour envoyer de l'air du refoulement du compresseur à une entrée d'une des turbines sans passer par l'échangeur de chaleur sont reliés à un point d'arrivée entre le point de division et l'entrée de la turbine.
- l'appareil comprend la deuxième turbine et une vanne entre le point d'arrivée et le point de division.

L'invention sera décrite en plus de détail en se référant à la figure qui illustre un appareil de séparation d'air par distillation cryogénique selon l'invention.

L'appareil comprenant un système de colonnes comprenant une colonne opérant à une première pression K1 et une colonne opérant à une deuxième pression K2 inférieure à la première pression. Les colonnes sont reliées thermiquement à travers un rebouilleur de cuve de la deuxième colonne chauffé par de l'azote de tête de la première colonne. Des débits de reflux non-illustrés enrichis en azote et en oxygène sont envoyés de la colonne K1 à la colonne K2. De l'oxygène liquide 31 est soutiré en cuve de la deuxième colonne K2 et de l'azote gazeux 33 est soutiré en tête de la deuxième colonne. De l'azote liquide est envoyé en tête de la deuxième colonne par certaines phases pour aider à tenir le procédé en froid. L'oxygène liquide 31 peut se vaporiser dans l'échangeur de chaleur E.

L'appareil comprend une première turbine de détente d'air T1, une deuxième turbine de détente d'air T2, un premier compresseur d'air C1 couplé à la première turbine et un deuxième compresseur d'air C2 couplé à la deuxième turbine. L'air comprimé 1 à une pression P provenant d'un autre compresseur (non-illustré) est divisé en deux portions, dont une première portion 3 est envoyée à l'échangeur de chaleur E sans avoir été comprimé à une pression au-delà de la pression P. Une deuxième portion 5 est envoyée au premier compresseur C1 où elle est comprimée à une pression supérieure à celle (P) de la première portion 3. La sortie du premier compresseur C1 est reliée à l'entrée de ce compresseur par une conduite 25 à travers une vanne V8.

La température d'entrée du compresseur C2 est inférieure à 0°C, voire inférieure à -50°C.

Selon une première variante, la première portion 3 est refroidie dans l'échangeur de chaleur E jusqu' à une température intermédiaire de celui-ci et un point intermédiaire P de l'échangeur et n'ayant pas été comprimée dans le premier compresseur est envoyée vers la première et la deuxième turbines à travers le clapet ouvert CL3 et les vannes ouvertes V5, V13, V4, V19, l'air étant divisé en deux à un point de division D pour envoi vers les deux turbines T1, T2.

La deuxième portion 5 se refroidit dans l'échangeur de chaleur E jusqu'à une température intermédiaire de celui-ci après avoir été comprimée dans le premier compresseur C1. Ensuite elle est envoyée vers le deuxième compresseur C2.

En marche normale, l'air détendu provenant des première et deuxième turbines est envoyé à la première colonne K1 pour être séparé à travers les vannes V6, V15, V11 et la conduite 13. La deuxième portion 5 est comprimée dans le deuxième compresseur C2, passe par le clapet ouvert CL1 et ensuite se refroidit dans l'échangeur de chaleur avant d'être envoyé sous forme liquide à la première colonne K1 à travers la vanne V9. Les vannes V2 et V3 sont fermées.

En phase de démarrage, on craint que l'air provenant du compresseur C2 n'arrive trop chaud à l'entrée de l'échangeur E en sortie de C2, par exemple à une température plus haute que les 65°C de température de tenue mécanique de l'échangeur. Pour éviter cela, la vanne V9 est fermée et la vanne V3 ouverte.

Ainsi l'air provenant du compresseur C2 ne passe plus vers l'échangeur de chaleur E mais vers l'entrée de la deuxième turbine T2 à travers la conduite 23 et la vanne ouverte V3. Tout l'air ne peut pas passer dans la turbine donc la vanne V4 est ouverte, le débit passant par la turbine étant limitée par l'ouverture des aubages de la turbine et le reste de l'air provenant du compresseur C2 passe à la colonne à travers les conduites 11 et 15.

Il est également possible d'envoyer l'air de démarrage vers l'entrée des deux turbines. Ainsi l'air passe dans la conduite 11 et passe à la turbine T1 à travers les vannes V13, V5 et/ou à la conduite de court-circuitages 15 dans laquelle il est détendu par la vanne V7 pour obtenir une réduction de pression similaire à celle de la turbine T1. La vanne V2 reste fermée. Il est également possible d'envoyer l'air provenant du compresseur C2 vers le refoulement de la turbine T1 et/ou vers le refoulement de la turbine T2. Ainsi l'air ne circule ni dans l'échangeur de chaleur ni de préférence dans les turbines et passe directement à la colonne de distillation. Le clapet CL3 empêche l'air 23 de passer dans le sens contraire de celui de l'opération normale et d'arriver dans l'échangeur au point intermédiaire P. L'air envoyé à la turbine pendant le démarrage à travers la conduite 23 arrive à un point d'arrivée A en amont des turbines T1, T2, de préférence en aval du point de division D, mais en aval de l'échangeur de chaleur E et du clapet de retenue CL3.

Le clapet est disposé sur la conduite de soutirage 8 de préférence entre le point P de soutirage d'air destiné aux turbines et le point de division D des fractions 9 et 11 où l'air est partagé entre les deux turbines. Ce point de division peut également servir à diviser l'air destiné à la conduite de court-circuitage.

Le clapet doit se trouver entre le point d'arrivée A de l'air provenant de la conduite 23 et le point intermédiaire P de l'échangeur E.

Dans une version moins performante, le clapet peut être placé sur la conduite 9 si la conduite 23 débouche dans la conduite 9 ou sur la conduite 11 si la conduite 23 débouche sur la conduite 11.

Lorsqu'on démarre les turbines T1, T2 et donc les compresseurs C1, C2, les vannes antipompage des compresseurs C1, C2 sont totalement ouvertes (vanne V8 pour C1 et vanne V3 pour C2).

Ceci permet le démarrage à chaud du compresseur froid C2 quelle que soit la température et sans conséquence sur les températures de calcul des équipements en aval du compresseur C2. L'élévation de la température est extrêmement faible au démarrage, étant donné le taux de compression minimal sur le compresseur C1 grâce à la vanne d'anti pompage V3.

Selon une deuxième variante, la première portion 3 est sortie de l' échangeur de chaleur à une température intermédiaire de celui-ci et n'ayant pas été comprimée dans le premier compresseur est envoyée vers le deuxième compresseur C2.

La deuxième portion 5 se refroidit dans l'échangeur de chaleur jusqu'à une température intermédiaire de celui-ci après avoir été comprimée dans le premier compresseur C1 et est soutirée à un point intermédiaire P de l'échangeur par une conduite de soutirage 8. Ensuite elle est envoyée vers la première et la deuxième turbines. Dans ce cas, c'est la première portion 3 de l'air qui est divertie, en cas de démarrage, pour ne plus passer par l'échangeur de chaleur E mais directement à l'entrée de la turbine T1 ou T2, voire les deux.

Comme décrit ci-dessus, il est recommandé d'envoyer une partie de l'air provenant de la conduite 23 dans la conduite 9 en ouvrant la vanne V19 et ensuite vers la conduite 11 et la conduite de court-circuitage 15 avec sa vanne V7. Le clapet CL3 empêche cet air 23 de passer dans le sens contraire de celui de l'opération normale et d'arriver dans l'échangeur au point intermédiaire P. L'air envoyé à la turbine pendant le démarrage à travers la conduite 23 arrive à un point d'arrivée A en amont des turbines T1,T2, de préférence en aval du point de division D, mais en aval de l'échangeur de chaleur E et du clapet de retenue CL3.

Le clapet est disposé sur la conduite de soutirage 8 de préférence entre le point P de soutirage d'air destiné aux turbines et le point de division D des fractions 9 et 11 où l'air est partagé entre les deux turbines. Ce point de division peut également servir à diviser l'air destiné à la conduite de court-circuitage.

Le clapet doit se trouver entre le point d'arrivée A de l'air provenant de la conduite 23 et le point intermédiaire P de l'échangeur E.

Dans une version moins performante, le clapet peut être placé sur la conduite 9 si la conduite 23 débouche dans la conduite 9 ou sur la conduite 11 si la conduite 23 débouche sur la conduite 11.

L'invention s'applique également au cas dans lequel l'appareil ne comprend qu'une seule turbine d'air couplée à un compresseur froid. Dans ce cas, l'air est envoyé en service normal du compresseur froid vers l'échangeur de chaleur. L'air peut ensuite passer directement dans le système de colonne après détente ou sinon peut être envoyé au moins en partie à la seule turbine.

Pendant le démarrage, l'air du compresseur froid peut éviter l'échangeur de chaleur en passant par une conduite de court-circuitage relié en amont de l'entrée de l'unique turbine. L'air peut également être envoyé depuis cette conduite de court-circuitage à une autre conduite de court-circuitage qui permet d'envoyer de l'air du compresseur froid au système de colonnes, sans passer par la turbine, en le détendant dans une vanne.

L'air envoyé à la turbine pendant le démarrage à travers la conduite 23 arrive à un point d'arrivée A en amont de la turbine mais en aval de l'échangeur de chaleur E et du clapet de retenue CL3. Le clapet CL3 ferme la conduite de soutirage 8 et ainsi empêche l'air provenant de la conduite 23 de monter vers l'échangeur.

La position du clapet de retenue CL3 sur la conduite de soutirage 8 entre l'arrivée A d'air du compresseur C2 et le point intermédiaire P de l'échangeur permet de diminuer la pression de calcul de l'échangeur E, ce qui a un impact sur le coût de l'appareil.

En l'absence d'un clapet CL3 sur la conduite de soutirage 8, la pression de la ligne d'échange E allant vers l'aspiration de la turbine ou des turbines T1,T2 devrait être définie en fonction de la pression d'équilibrage due à la connexion de la vanne anti-pompage V3 de la sortie booster froid C2 vers l'aspiration de la turbine T2 dans la variante de la figure. Cette pression d'équilibrage est forcément plus élevée que la pression de la source normale venant à la turbine. Dans certains cas, cela pourrait imposer un changement d'ondes et donc un surcoût sur l'échangeur.

Avec le clapet, la conception de l'échangeur ne prend pas en compte la pression d'équilibrage et on utilise juste une soupape de débit PSV définie sur le scénario d'une fuite du clapet CL3 placée entre la sortie P de l'échangeur et le clapet CL3.

Pour la variante avec deux turbines, la position du clapet de retenue CL3 en amont du point de division D divisant les conduites alimentant les deux turbines permet d'avoir un moyen rapide de dépressuriser l'aspiration des turbines avant redémarrage si l'implantation (point de division D) de la conduite supplémentaire 11, 15 de contournement de turbines est en aval de ce clapet commun CL3.

Dans le cas où on aurait le clapet CL3 non pas sur la ligne commune 8 allant de l'échangeur E vers les deux turbines T1, T2 mais sur uniquement la ligne 9 alimentant la seule turbine T2, après chaque arrêt et donc pour chaque redémarrage on aurait à l'entrée de cette turbine la pression d'équilibrage (supérieure voire très supérieure à la pression opératoire). Comme dans cette configuration on se trouve "en cul de sac", on ne peut dépressuriser ce bout de tuyau soit en passant par la turbine mais cela nécessiterait la prise en compte d'un cas de démarrage à une pression aspiration plus élevée avec des impacts design voire une impossibilité technique (rapport de détente trop élevée) soit l'obligation d'ajouter un artifice de dépressurisation. Dans le cas de l'invention où le clapet est disposé sur la ligne commune alimentant les deux turbines, la pression montera moins haut dû à l'équilibrage dans un volume de tuyau plus élevé et il y aura toujours le moyen de dépressuriser à distance avant redémarrage par la vanne de contournement V7 vers la colonne K1.

La position du clapet de retenue CL3 en amont du point de division D divisant les conduites alimentant les deux turbines permet de s'affranchir d'un dimensionnement pénalisant, par rapport à la pression d'équilibrage du compresseur C2, pour la ligne d'échange E en surdimensionnement légèrement la pression à appliquer sur les turbines T1, T2. Ce surdimensionnement est négligeable au regard sur surcoût que l'on devrait appliquer sur la ligne d'échange E s'il n'y avait pas le clapet CL3.

Dans le cadre de l'invention, les pressions de fonctionnement de la ou deux turbines ou de l'échangeur (dans l'exemple, de la turbine T2 reliée au compresseur C2 et de la ligne d'échange E) peuvent être définies sans attendre la conception finale des tuyauteries pour calculer et connaitre les volumes effectifs à prendre en compte dans un calcul traditionnel. Ceci implique un gain de temps.

La pression de calcul de la ligne d'échange E est donc totalement indépendante de la pression d'équilibrage grâce au clapet CL3 et une soupape de protection de la fuite du clapet CL3, on peut donc définir sa pression de calcul très tôt dans le projet indépendamment de la turbine T2. Comme la pression de calcul sur la turbine T2 n'a pas de gros impact sur son coût, on peut faire des approximations de volume pour définir de façon conservatrice la pression d'équilibrage à prendre en compte sur la turbine sans avoir le tracé et le volume exact de tuyauterie qui permettrait de calculer finement la pression d'équilibrage.

## Revendications

1. Procédé de séparation d'air par distillation cryogénique dans lequel :
i) de l'air comprimé et épuré est refroidi dans un échangeur de chaleur (E), une première partie (19) de l'air est comprimée à une température intermédiaire de l'échangeur de chaleur dans un compresseur (C2) et renvoyée à l'échangeur de chaleur où elle se refroidit, la première partie de l'air se trouve liquéfiée et est envoyée à au moins une première colonne (K1) d'une double colonne, la double colonne comprenant la première colonne et une deuxième colonne (K2), la deuxième colonne fonctionnant à plus basse pression que la première colonne,
ii) des liquides enrichis en oxygène et en azote sont envoyés de la première colonne vers la deuxième colonne, un fluide enrichi en oxygène (31) est soutiré en cuve de la deuxième colonne et un fluide enrichi en azote (33) est soutiré de la tête de la deuxième colonne et se réchauffe dans l'échangeur de chaleur,
iii) une deuxième partie de l'air (3,5) sort de l'échangeur de chaleur à une température intermédiaire de celui-ci et éventuellement est ensuite divisée en une première et une deuxième fractions à un point de division (D), la deuxième partie de l'air ou au moins une partie de la première fraction (9) pour le cas où la deuxième partie de l'air est divisée en deux fractions est détendue dans une première turbine (T2) et envoyée à la première colonne, et éventuellement au moins une partie de la deuxième fraction est détendue dans une deuxième turbine (T1) et envoyée à la première colonne pour le cas où la deuxième partie de l'air est divisée en deux fractions, et
iv) le refoulement du compresseur est relié à l'entrée de la première turbine ou pour le cas avec deux turbines à l'entrée d'au moins une des première et deuxième turbines à travers une conduite de courtcircuitage (23) et un point d'arrivée (A) qui permet d'envoyer de l'air du compresseur à la première turbine ou pour le cas avec deux turbines à une des turbines sans passer par l'échangeur de chaleur, **caractérisé en ce que** la deuxième partie de l'air est envoyée à un clapet de retenue (CL3) en aval de l'échangeur de chaleur et éventuellement en amont du point de division pour le cas avec deux turbines, le clapet servant à empêcher l'air de passer dans le sens contraire de celui de l'opération normale et d'arriver depuis le point d'arrivée dans l'échangeur, étant disposé sur une conduite entre le point d'arrivée et l'échangeur.

2. Procédé selon la revendication 1 dans lequel pendant le démarrage, on envoie de l'air du compresseur (C2) à la turbine (T1) ou une des turbines en passant par le point d'arrivée (A) mais sans passer par l'échangeur de chaleur (E), l'air étant refoulé par le clapet de retenue (CL3).

3. Procédé selon la revendication 1 ou 2 dans lequel l'au moins une partie de la deuxième fraction est détendue dans la deuxième turbine (T2) et envoyée à la première colonne (K1), l'au moins une partie de la première fraction détendue dans la première turbine (T2) et l'au moins une partie de la deuxième fraction détendue dans la deuxième turbine (T1) sont mélangées à un point de mélange (M) et ensuite envoyées comme un seul débit à la première colonne.

4. Procédé selon la revendication 1 ou 2 dans lequel une partie (11, 15) de la première et/ou de la deuxième fraction n'est pas détendue dans une turbine mais dans une vanne (V7) et ensuite est envoyée au système de colonnes (K1,K2).

5. Procédé selon la revendication 4 dans lequel la partie de la première et/ou deuxième fraction détendue dans la vanne (V7) est mélangée avec le seul débit (13) envoyé à la première colonne (K1) en aval du point de mélange (M).

6. Procédé selon l'une des revendications précédentes dans lequel le compresseur (C2) est entrainé par la première ou la deuxième turbine (T2,T1).

7. Procédé selon l'une des revendications précédentes dans lequel la température d'entrée du compresseur est inférieure à 0°C, voire inférieure à -50°C.

8. Appareil de séparation d'air par distillation cryogénique comprenant un échangeur de chaleur (E), une double colonne de séparation comprenant une première colonne et une deuxième colonne (K1, K2), la deuxième colonne fonctionnant à plus basse pression que la première colonne, des moyens pour envoyer de l'air comprimé et épuré se refroidir dans l'échangeur de chaleur, un compresseur (C2), des moyens pour soutirer une première partie de l'air à une température intermédiaire à un point intermédiaire (P) de l'échangeur de chaleur et pour l'envoyer au compresseur, des moyens pour renvoyer de l'air comprimé dans le compresseur dans l'échangeur de chaleur où il se refroidit, des moyens pour envoyer de l'air liquéfiée à au moins la première colonne, des moyens pour envoyer des liquides enrichis en oxygène et en azote de la première colonne vers la deuxième colonne, des moyens pour soutirer un fluide enrichi en oxygène (31) en cuve de la deuxième colonne, des moyens pour soutirer un fluide enrichi en azote (33) de la tête de la deuxième colonne et des moyens pour envoyer le fluide enrichi en azote se réchauffer dans l'échangeur de chaleur, une conduite de soutirage (8) pour sortir une deuxième partie de l'air de l'échangeur de chaleur à une température intermédiaire de celui-ci et à un point intermédiaire (P) de l'échangeur de chaleur, éventuellement des moyens pour diviser la deuxième partie en une première et une deuxième fractions à un point de division (D), une première turbine (T2) et éventuellement une deuxième turbine (T1),des moyens pour envoyer la deuxième partie de l'air ou au moins une partie de la première fraction pour le cas avec des moyens pour diviser la deuxième partie en deux fractions se détendre dans la première turbine et ensuite à la première colonne, éventuellement des moyens pour envoyer au moins une partie de la deuxième fraction se détendre dans la deuxième turbine et ensuite à la première colonne pour le cas avec deux turbines, et des moyens (23, V3, CL2) pour envoyer de l'air du refoulement du compresseur à une entrée de la première turbine ou d'une des turbines pour le cas avec deux turbines sans passer par l'échangeur de chaleur, ces moyens étant reliés à un point d'arrivée (A) **caractérisé en ce qu'**il comprend un clapet de retenue (CL3) disposé sur la conduite de soutirage (8) en aval de l'échangeur de chaleur et éventuellement en amont du point de division pour le cas avec des moyens pour diviser la deuxième partie en deux fractions, le clapet étant disposé sur une conduite entre le point d'arrivée et l'échangeur et étant capable d'empêcher l'arrivée d'air depuis le point d'arrivée vers l'échangeur.

9. Appareil selon la revendication 8 comprenant des moyens pour mélanger l'au moins une partie de la première fraction détendue dans la première turbine (T2) et l'au moins une partie de la deuxième fraction détendue dans la deuxième turbine (T1) à un point de mélange (M) et des moyens pour les envoyer comme un seul débit (13) à la première colonne (K1).

10. Appareil selon la revendication 8 ou 9 comprenant la deuxième turbine (T1), des moyens pour diviser la deuxième partie (3,5) en une première et une deuxième fractions (9,11) à un point de division (D), des moyens pour envoyer au moins une partie de la deuxième fraction se détendre dans la deuxième turbine et ensuite à la première colonne, une vanne de détente (V7) reliée au clapet de retenue (CL3) à travers le point de division (D) et reliée au système de colonnes (K1, K2), de sorte que de l'air puisse passer du clapet au système de colonnes sans passer par une turbine.

11. Appareil selon la revendication 8, 9 ou 10 comprenant la deuxième turbine (T1) dans lequel les moyens pour envoyer de l'air du refoulement du compresseur à une entrée d'une des turbines (T1, T2) sans passer par l'échangeur de chaleur sont reliés au point d'arrivée (A) entre le point de division (D) et l'entrée de la turbine (T1, T2).

12. Appareil selon la revendication 11 comprenant une vanne (V19) entre le point d'arrivée (A) et le point de division (D).

13. Appareil selon l'une des revendications 8 à 12 dans lequel le clapet de retenue (CL3) est capable de se fermer automatiquement.

14. Appareil selon l'une des revendications 8 à 13 dans lequel le compresseur (C2) est entrainé par la première ou la deuxième turbine (T2,T1).

## Patentansprüche

1. Verfahren zur Trennung von Luft durch kryogene Destillation, wobei:
i) komprimierte und gereinigte Luft in einem Wärmeaustauscher (E) abgekühlt wird, ein erster Teil (19) der Luft bei einer Zwischentemperatur des Wärmeaustauschers in einem Kompressor (C2) komprimiert wird und zum Wärmeaustauscher zurückbefördert wird, wo sie abkühlt, sich der erste Teil der Luft verflüssigt und zu mindestens einer ersten Säule (K1) einer Doppelsäule befördert wird, wobei die Doppelsäule die erste Säule und eine zweite Säule (K2) umfasst, wobei die zweite Säule mit niedrigerem Druck als die erste Säule arbeitet,
ii) mit Sauerstoff und mit Stickstoff angereicherte Flüssigkeiten von der ersten Säule zu der zweiten Säule befördert werden, ein mit Sauerstoff angereichertes Fluid (31) am Sumpf der zweiten Säule entnommen wird und ein mit Stickstoff angereichertes Fluid (33) vom Kopf der zweiten Säule entnommen wird und sich im Wärmeaustauscher erwärmt,
iii) ein zweiter Teil der Luft (3, 5) vom Wärmeaustauscher bei einer Zwischentemperatur von diesem austritt und dann eventuell in eine erste und eine zweite Fraktion bei einem Teilungspunkt (D) geteilt wird, der zweite Teil der Luft oder mindestens ein Teil der ersten Fraktion (9), für den Fall, dass der zweite Teil der Luft in zwei Fraktionen geteilt wird, in einer ersten Turbine (T2) expandiert wird und zur ersten Säule befördert wird, und eventuell mindestens ein Teil der zweiten Fraktion in einer zweiten Turbine (T1) expandiert wird und zur ersten Säule befördert wird, für den Fall, dass der zweite Teil der Luft in zwei Fraktionen geteilt wird, und
iv) der Auslass des Kompressors mit dem Eingang der ersten Turbine, oder für den Fall mit zwei Turbinen mit dem Eingang von mindestens einer der ersten und zweiten Turbine über eine Überbrückungsleitung (23) und einen Ankunftspunkt (A) verbunden ist, der ermöglicht, Luft vom Kompressor zur ersten Turbine, oder für den Fall mit zwei Turbinen, zu einer der Turbinen zu befördern, ohne durch den Wärmeaustauscher zu strömen,
**dadurch gekennzeichnet, dass** der zweite Teil der Luft zu einem Rückschlagventil (CL3) stromabwärts von dem Wärmeaustauscher und eventuell stromaufwärts von dem Teilungspunkt, für den Fall mit zwei Turbinen, befördert wird, wobei das Ventil dazu dient, die Luft daran zu hindern, in die entgegengesetzte Richtung von jener des Normalbetriebs zu strömen und von dem Ankunftspunkt in den Austauscher zu gelangen, da es auf einer Leitung zwischen dem Ankunftspunkt und dem Austauscher angeordnet ist.

2. Verfahren nach Anspruch 1, wobei während des Anlaufs Luft vom Kompressor (C2) zu der Turbine (T1) oder einer der Turbinen befördert wird, wobei sie durch den Ankunftspunkt (A) strömt, aber ohne durch den Wärmeaustaucher (E) zu strömen, da die Luft vom Rückschlagventil (CL3) zurückgehalten wird.

3. Verfahren nach Anspruch 1 oder 2, wobei der mindestens eine Teil der zweiten Fraktion in der zweiten Turbine (T2) expandiert wird und zur ersten Säule (K1) befördert wird, der mindestens eine Teil der ersten Fraktion, der in der ersten Turbine (T2) expandiert wird, und der mindestens eine Teil der zweiten Fraktion, der in der zweiten Turbine (T1) expandiert wird, bei einem Mischpunkt (M) gemischt werden und danach als ein einzelner Volumenstrom zur ersten Säule befördert werden.

4. Verfahren nach Anspruch 1 oder 2, wobei ein Teil (11, 15) der ersten und/oder der zweiten Fraktion nicht in einer Turbine, sondern in einem Ventil (V7) expandiert wird und danach zum Säulensystem (K1, K2) befördert wird.

5. Verfahren nach Anspruch 4, wobei der Teil der ersten und/oder zweiten Fraktion, der in dem Ventil (V7) expandiert wird, mit dem einzelnen Volumenstrom (13) gemischt wird, der zur ersten Säule (K1) stromabwärts von dem Mischpunkt (M) befördert wird.

6. Verfahren nach einem der vorstehenden Ansprüche, wobei der Kompressor (C2) von der ersten oder der zweiten Turbine (T2, T1) angetrieben wird.

7. Verfahren nach einem der vorstehenden Ansprüche, wobei die Eingangstemperatur des Kompressors niedriger ist als 0°C, sogar niedriger als -50°C.

8. Einrichtung zur Trennung von Luft durch kryogene Destillation, umfassend einen Wärmeaustauscher (E), eine Doppeltrennsäule, umfassend eine erste Säule und eine zweite Säule (K1, K2), wobei die zweite Säule mit niedrigerem Druck arbeitet als die erste Säule, Mittel zum Befördern der komprimierten und gereinigten Luft zum Abkühlen in den Wärmeaustauscher, einen Kompressor (C2), Mittel zum Entnehmen eines ersten Teils der Luft bei einer Zwischentemperatur an einem Zwischenpunkt (P) des Wärmeaustauschers und um sie zum Kompressor zu befördern, Mittel zum Zurückbefördern der Luft, die im Kompressor komprimiert wird, in den Wärmeaustauscher, wo sie abkühlt, Mittel zum Befördern der verflüssigten Luft zu mindestens der ersten Säule, Mittel zum Befördern der Flüssigkeiten, die mit Sauerstoff und mit Stickstoff angereichert sind, von der ersten Säule zu der zweiten Säule, Mittel zum Entnehmen eines mit Sauerstoff angereicherten Fluids (31) am Sumpf der zweiten Säule, Mittel zum Entnehmen eines mit Stickstoff angereicherten Fluids (33) vom Kopf der zweiten Säule und Mittel zum Befördern des mit Stickstoff angereicherten Fluids zum Erwärmen in den Wärmeaustauscher, eine Entnahmeleitung (8) zum Abziehen eines zweiten Teils der Luft vom Wärmeaustauscher bei einer Zwischentemperatur von diesem und bei einem Zwischenpunkt (P) des Wärmeaustauschers, eventuell Mittel zum Teilen des zweiten Teils in eine erste und eine zweite Fraktion bei einem Teilungspunkt (D), eine erste Turbine (T2) und eventuell eine zweite Turbine (T1), Mittel zum Befördern des zweiten Teils der Luft oder mindestens eines Teils der ersten Fraktion, für den Fall mit Mitteln zum Teilen des zweiten Teils in zwei Fraktionen, zum Expandieren in der ersten Turbine, und danach zur ersten Säule, eventuell Mittel zum Befördern mindestens eines Teils der zweiten Fraktion zum Expandieren in der zweiten Turbine, und danach zur ersten Säule, für den Fall mit zwei Turbinen, und Mittel (23, V3, CL2) zum Befördern von Luft von dem Auslass des Kompressors zu einem Eingang der ersten Turbine oder von einer der Turbinen, für den Fall mit zwei Turbinen, ohne durch den Wärmeaustauscher zu strömen, wobei diese Mittel mit einem Ankunftspunkt (A) verbunden sind, **dadurch gekennzeichnet, dass** sie ein Rückschlagventil (CL3) umfasst, das auf der Entnahmeleitung (8) stromabwärts von dem Wärmeaustauscher und eventuell stromaufwärts von dem Teilungspunkt, für den Fall mit Mitteln zum Teilen des zweiten Teils in zwei Fraktionen, angeordnet ist, wobei das Ventil auf einer Leitung zwischen dem Ankunftspunkt und dem Austauscher angeordnet ist und fähig ist, das Ankommen von Luft aus dem Ankunftspunkt zum Austauscher zu verhindern.

9. Einrichtung nach Anspruch 8, umfassend Mittel zum Mischen des mindestens einen Teils der ersten Fraktion, der in der ersten Turbine (T2) expandiert wird, und des mindestens einen Teils der zweiten Fraktion, der in der zweiten Turbine (T1) expandiert wird, bei einem Mischpunkt (M) und Mittel, um sie als einen einzelnen Volumenstrom (13) zur ersten Säule (K1) zu befördern.

10. Einrichtung nach Anspruch 8 oder 9, umfassend die zweite Turbine (T1), Mittel zum Teilen des zweiten Teils (3, 5) in eine erste und eine zweite Fraktion (9, 11) bei einem Teilungspunkt (D), Mittel zum Befördern mindestens eines Teils der zweiten Fraktion zum Expandieren in der zweiten Turbine, und danach zur ersten Säule, ein Expansionsventil (V7), das mit dem Rückschlagventil (CL3) über den Teilungspunkt (D) verbunden ist und mit dem Säulensystem (K1, K2) verbunden ist, so dass Luft vom Ventil zum Säulensystem strömen kann, ohne durch eine Turbine zu strömen.

11. Einrichtung nach Anspruch 8, 9 oder 10, umfassend die zweite Turbine (T1), wobei die Mittel zum Befördern der Luft von dem Auslass des Kompressors zu einem Eingang einer der Turbinen (T1, T2), ohne durch den Wärmeaustauscher zu strömen, mit dem Ankunftspunkt (A) zwischen dem Teilungspunkt (D) und dem Eingang der Turbine (T1, T2) verbunden sind.

12. Einrichtung nach Anspruch 11, umfassend ein Ventil (V19) zwischen dem Ankunftspunkt (A) und dem Teilungspunkt (D).

13. Einrichtung nach einem der Ansprüche 8 bis 12, wobei das Rückschlagventil (CL3) fähig ist, sich automatisch zu schließen.

14. Einrichtung nach einem der Ansprüche 8 bis 13, wobei der Kompressor (C2) von der ersten oder der zweiten Turbine (T2, T1) angetrieben wird.

## Claims

1. Method for separating air by cryogenic distillation, wherein:
i) compressed and purified air is cooled in a heat exchanger (E), a first portion (19) of the air is compressed at an intermediate temperature of the heat exchanger in a compressor (C2) and sent back to the heat exchanger, where it is cooled, the first portion of the air is found liquefied and is sent to at least one first column (K1) of a double column, the double column comprising the first column and a second column (K2), the second column functioning at a lower pressure than the first column,
ii) oxygen- and nitrogen-enriched liquids are sent from the first column to the second column, an oxygen-enriched fluid (31) is extracted in the sump of the second column and a nitrogen-enriched fluid (33) is extracted from the head of the second column and is heated in the heat exchanger,
iii) a second portion of the air (3, 5) exits from the heat exchanger at an intermediate temperature of it and possibly is then split into a first and a second fraction at a dividing point (D), the second portion of the air or at least one portion of the first fraction (9) for the case where the second portion of the air is split into two fractions is expanded in a first turbine (T2) and sent to the first column, and possibly at least one portion of the second fraction is expanded in a second turbine (T1) and sent to the first column for the case where the second portion of the air is split into two fractions, and
iv) the backflow of the compressor is connected to the inlet of the first turbine or for the case with two turbines at the inlet of at least one of the first and second turbines through a short-circuiting pipe (23) and an arrival point (A) which makes it possible to send air from the compressor to the first turbine or for the case with two turbines to one of the turbines without passing through the heat exchanger,
**characterised in that** the second portion of the air is sent to a check valve (CL3) downstream from the heat exchanger and possibly upstream from the dividing point for the case with two turbines, the valve being used to prevent air from passing in the direction opposite that of the normal operation and arrive from the arrival point in the exchanger, being arranged on a pipe between the arrival point and the exchanger.

2. Method according to claim 1, wherein during start-up, air is sent from the compressor (C2) to the turbine (T1) or one of the turbines by passing through the arrival point (A) but without passing through the heat exchanger (E), the air being repelled by the check valve (CL3).

3. Method according to claim 1 or 2, wherein the at least one portion of the second fraction is expanded in the second turbine (T2) and sent to the first column (K1), the at least one portion of the first fraction expanded in the first turbine (T2) and the at least one portion of the second expanded fraction in the second turbine (T1) are arranged at a mixing point (M) and then sent as one single flow to the first column.

4. Method according to claim 1 or 2, wherein a portion (11, 15) of the first and/or the second fraction is not expanded in a turbine, but in a valve (V7) and then is sent to the column system (K1, K2).

5. Method according to claim 4, wherein the portion of the first and/or second fraction expanded in the valve (V7) is mixed with the single flow (13) sent to the first column (K1) downstream from the mixing point (M).

6. Method according to one of the preceding claims, wherein the compressor (C2) is driven by the first or the second turbine (T2, T1).

7. Method according to one of the preceding claims, wherein the inlet temperature of the compressor is less than 0°C, even less than -50°C.

8. Appliance for separating air by cryogenic distillation comprising a heat exchanger (E), a double separation column comprising a first column and a second column (K1, K2), the second column functioning at a lower pressure than the first column, means for sending compressed and purified air to be cooled in the heat exchanger, a compressor (C2), means for extracting a first portion of the air to an intermediate temperature at an intermediate point (P) of the heat exchanger and to send it to the compressor, means for sending back the compressed air into the compressor in the heat exchanger where it is cooled, means for sending liquefied air to at least the first column, means for sending oxygen- and nitrogen-enriched liquids from the first column to the second column, means for extracting an oxygen-enriched fluid (31) in the sump of the second column, means for extracting a nitrogen-enriched fluid (33) from the head of the second column and means for sending the nitrogen-enriched fluid to be heated in the heat exchanger, an extraction pipe (8) to exit a second portion of the air of the heat exchanger at an intermediate temperature of it and at an intermediate point (P) of the heat exchanger, possibly means for splitting the second portion into a first and a second fraction at a dividing point (D), a first turbine (T2) and possibly a second turbine (T1), means for sending the second portion of the air or at least one portion of the first fraction, for the case with means for splitting the second portion into two fractions to be expanded in the first turbine and then to the first column, possibly means for sending at least one portion of the second fraction to be expanded in the second turbine and then to the first column for the case with two turbines, and means (23, V3, CL2) for sending the air from the backflow of the compressor to an inlet of the first turbine or one of the turbines for the case with two turbines, without passing through the heat exchanger, these means being connected to an arrival point (A) **characterised in that** it comprises a check valve (CL3) arranged on the extraction pipe (8) downstream from the heat exchanger and possibly upstream from the dividing point, for the case with means for splitting the second portion into two fractions, the valve being arranged on a pipe between the arrival point and the exchanger and being capable of preventing the arrival of air from the arrival point to the exchanger.

9. Appliance according to claim 8 comprising means for mixing the at least one portion of the first fraction expanded in the first turbine (T2) and the at least one portion of the second fraction expanded in the second turbine (T1) at a mixing point (M) and means for sending them as one single flow (13) to the first column (K1).

10. Appliance according to claim 8 or 9 comprising the second turbine (T1), means for splitting the second portion (3, 5) into a first and a second fraction (9, 11) at a dividing point (D), means for sending at least one portion of the second fraction to be expanded in the second turbine and then to the first column, an expansion valve (V7) connected to the check valve (CL3) through the dividing point (D) and connected to the column system (K1, K2), such that air can pass from the valve to the column system, without passing through a turbine.

11. Appliance according to claim 8, 9 or 10 comprising the second turbine (T1) wherein the means for sending air from the backflow of the compressor to an inlet of one of the turbines (T1, T2) without passing through the heat exchanger are connected to the arrival point (A) between the dividing point (D) and the inlet of the turbine (T1, T2).

12. Appliance according to claim 11 comprising a valve (V19) between the arrival point (A) and the dividing point (D).

13. Appliance according to one of claims 8 to 12, wherein the check valve (CL3) is capable of closing automatically.

14. Appliance according to one of claims 8 to 13, wherein the compressor (C2) is driven by the first or the second turbine (T2, T1).
